# EUROPÄISCHE PATENTANMELDUNG

(11) **EP 4 503 346 A1**
(43) Veröffentlichungstag der Anmeldung: **05.02.2025**
(21) Anmeldenummer: 24000094.3
(22) Anmeldetag: 19.07.2024
(51) Int. Cl.: H01R 13/50, H01R 13/514, H01R 13/518, H01R 13/6597

(54) **HALTERAHMEN MIT FEDERELEMENT**

(30) Priorität: 01.08.2023 DE 102023120363
(71) Anmelder: HARTING Electric Stiftung & Co. KG, 32339 Espelkamp (DE)
(72) Erfinder: Riechmann, Till, 32339 Espelkamp (DE)

(57) **Zusammenfassung**

Ein Halterahmen für ein Steckverbindermodularsystem soll möglichst ohne von Lieferengpässen betroffene Rohstoffe wie Zink, Nickel und/oder Aluminium herstellbar sein und gleichzeitig eine hohe Bedienungsfreundlichkeit aufweisen.

Dazu besitzt der Halterahmen zumindest ein Federelement (5), das zu einer lösbaren Fixierung zweier gelenkig miteinander verbundenen Halterahmenhälften (H1, H2) in zwei relativen Schwenkpositionen zueinander, nämlich einem Haltezustand und in einem Einführzustand, ausgestaltet ist.

Das mindestens eine Federelement (5) besitzt mit einem jeweils ersten Teil (41) einer Schmalseitenwand (4) des Halterahmens zumindest eine gemeinsame Verrastung.

Das mindestens eine Federelement (5) ist im Wesentlichen flächig ausgeführt und mit seiner im Wesentlichen flächigen Form parallel zu der jeweiligen Schmalseitenwand (4) an dem zweiten Teil (42) dieser Schmalseitenwand (4) angeordnet und befestigt.

## Beschreibung

Die Erfindung geht aus von einem Halterahmen nach der Gattung des unabhängigen Anspruchs 1.

Des Weiteren geht die Erfindung aus von einem System aus dem Halterahmen gemäß Anspruch 1 und mehreren Steckverbindermodulen.

Derartige Halterahmen dienen zur Halterung von Steckverbindermodulen, wobei der Halterahmen üblicherweise mit gleichen und/oder verschiedenen Steckverbindermodulen bestückt und anschließend in ein Steckverbindergehäuse oder in einen Wanddurchbruch eingesetzt und an dem Steckverbindergehäuse oder an der Wand verschraubt wird. Dazu muss der Halterahmen mechanisch stabil sein, um den auftretenden Steck- und Ziehkräften beim Zusammenfügen bzw. Trennen der Steckverbindung standhalten zu können.

Ein solcher Halterahmen dient also dazu, mehrere zueinander gleichartige und/oder auch unterschiedliche Steckverbindermodule aufzunehmen und diese sicher an der Wand und/oder dem Steckverbindergehäuse o. ä. zu befestigen.

Die Steckverbindermodule besitzen in der Regel jeweils einen im Wesentlichen quaderförmigen Isolierkörper. Diese Isolierköper können beispielsweise als Kontaktträger dienen und Kontakte verschiedenster Art aufnehmen und fixieren. Die Funktion eines dadurch gebildeten Steckverbinders ist also sehr flexibel. Es können z. B. pneumatische Module, optische Module, Module zur Übertragung elektrischer Energie und/oder elektrischer analoger und/oder digitaler Signale im jeweiligen Isolierkörper aufgenommen sein und so im Steckverbindermodularsystem Verwendung finden. Zunehmend übernehmen Steckverbindermodule auch mess- und datentechnische und in einigen Fällen bereits steuernde Aufgaben.

### Stand der Technik

Aus der Firmenschrift der Firma HARTING Elektronik GmbH "Schwere Steckverbinder, Han-Modular, 16 3" ist ein im Wesentlichen rechteckiger Halterahmen bekannt, der mit sich rechtwinklig zur Montageebene erstreckenden Seitenwänden versehen ist. Die Steckverbindermodule sind dabei mit Rasthaken versehen, die beim Einfügen der Steckverbindermodule in den Halterahmen mit den Seitenwänden verrasten und dadurch fest in diesem gehalten werden. Ein Auswechseln, d. h. insbesondere ein Entfernen/Lösen der Steckverbindermodule, ist dann nur mit speziellen Demontagewerkzeugen möglich.

Eine Weiterbildung gegenüber dieser Lösung wird DE 197 07 120 C1 und EP 0 860 906 A2 beschrieben. Ziel der dieser beiden Druckschriften ist es, dass die Steckverbindermodule möglichst einfach ein- und ausgebaut werden können. Dabei soll aber dennoch gewährleistet sein, dass der Halterahmen eine hohe mechanische Stabilität aufweist, um den Steck- und Ziehkräften beim Zusammenfügen bzw. Trennen einer Steckverbindung standzuhalten.

Der dort beschriebene Halterahmen, der seinem Wirkprinzip zufolge auch als "Klapp"- oder auch als "Gelenkrahmen" bezeichnet wird, besteht aus zwei über Gelenke verbundenen Rahmenhälften mit Befestigungsenden, die mit Befestigungsschrauben versehen sind. Die Trennungsebene des Halterahmens verläuft parallel zu dessen Längsseiten. Die Gelenke sind in den mit den Befestigungsmitteln versehenen Stirnseiten des Halterahmens derart angeordnet, dass beim Aufschrauben des Halterahmens auf eine Befestigungsfläche sich die Rahmenteile derart ausrichten, dass die Längsseiten rechtwinklig zur Befestigungsfläche ausgerichtet sind und die Steckverbindermodule über die Halterungsmittel eine formschlüssige Verbindung mit dem Halterahmen aufweisen.

Bei diesem in der Druckschrift DE 197 07 120 C1 oder EP 0 860 906 A2 offenbarten Halte- oder Gelenkrahmen sind Schwierigkeiten bei der Bestückung bekannt und es kann bei der Montage dazu kommen, dass eingesetzte Module ungewollt aus der Halterung entkommen. Um einer derartigen ungewollten Lösung von einmal eingesetzten Modulen entgegenzuwirken und die Bedienung komfortabler zu gestalten, wird bereits ein separates Bauteil verwendet, das allerdings seinerseits verloren gehen kann.

Die Druckschrift DE 10 2015 216 929 A1 bemängelt daher an diesem Stand der Technik Schwierigkeiten bei der Bestückung. Schließlich kann es bei der Montage dazu kommen, dass eingesetzte Module ungewollt aus der Halterung entkommen. Als Stand der Technik wird weiterhin angegeben, dass bereits ein separates Bauteil verwendet würde, das allerdings seinerseits verloren gehen kann.

Zur Überwindung dieser Schwierigkeiten hat sich diese vorgenannte Druckschrift zur Aufgabe gemacht, eine verbesserte Handhabung und eine sicherere Bestückung und Montage des Halterahmens zu erreichen.

Dazu wird ein Halterahmen vorgeschlagen, der als Gelenkrahmen ausgeführt ist. Der Halterahmen besitzt zudem ein elastisches Fixierelement, das zu einer lösbaren Fixierung der Halterahmenhälften in dem Einführzustand und dem Haltezustand ausgestaltet ist, wobei wenigstens zur Lösung der Fixierung und/oder zu einem Wechsel zwischen Einführzustand und Haltezustand eine Rückstellkraft des elastischen Fixierelements zu überwinden ist.

Dieser Halterahmen wird üblicherweise im Zinkdruckgussverfahren gefertigt und besteht demnach zumindest teilweise, insbesondere größtenteils aus Zink, also z. B. einer Zinklegierung. Alternativ oder ergänzend sind auch Aluminiumlegierungen bekannt.

Derzeit sind jedoch, insbesondere aufgrund einer möglichen Rohstoffknappheit, Rufe nach einer zinkfreien und insbesondere auch nickelfreien und/oder aluminiumfreien Herstellung funktional gleichwertiger Halterahmen laut geworden.

Die Druckschrift EP 3 080 874 A1 offenbart einen Halterahmen aus federelastischem Blech für einen Steckverbinder zur Aufnahme gleichartiger und/oder unterschiedlicher Module. Der Halterahmen besitz einen Grundabschnitt zur Fixierung eines aufgenommenen Moduls in einer Ebene und einem Verformungsabschnitt, der aufgrund der Elastizität des Blechs einen Einführzustand und einen Haltezustand annehmen kann. Der Einführzustand erlaubt ein Einführen wenigstens eines Moduls in einer Richtung quer zur Ebene in den Halterahmen. Das aufgenommene Modul ist im Haltezustand fixiert.

Ein solcher Halterahmen besteht, um mit vertretbarem Aufwand herstellbar zu sein, aus möglichst wenigen separaten Teilen und kann idealerweise sogar einteilig - oder gegebenenfalls auch zweiteilig aus zwei etwa gleichgroßen Blechteilen - ausgeführt sein.

Problematisch dabei ist aber, dass bei dieser Bauform die für die Bedienung notwendige Elastizität im Widerspruch zur gewünschten Stabilität des gesamten Halterahmens steht. Schließlich ist durch die Anforderung an die Elastizität die Blechstärke des Halterahmens festgelegt. Damit die Steckverbindermodule wie vorgesehen an jeweils zwei einander gegenüberliegenden Laschen des Verformungsabschnitts verrasten, muss der Verformungsabschnitt eine ausreichende Elastizität besitzen. Dazu muss das Blech eine ausreichend geringe Stärke besitzen, wodurch der gesamte Halterahmen eine meist unerwünscht hohe Elastizität besitzt, durch die er, zumindest im nicht eingebauten Zustand, verglichen mit den vorher genannten Zinkdruckgussrahmen instabil wirkt.

Ein Nachteil im Stand der Technik besteht also darin, dass für Gelenkrahmen zu viele Rohstoffe wie z. B. Zink, Nickel und/oder Aluminium benötigt werden, die in Kriesenzeiten möglicherweise nicht oder zumindest nicht in ausreichendem Maße oder ggf. nur sehr teuer beschafft werden können. Gleichzeitig existiert im Stand der Technik keine Bauform für Halterahmen aus anderen, üblicherweise auch in Kriesenzeiten verfügbaren Materialien, insbesondere aus Blech, die einerseits eine hohe Stabilität und unaufwändige Herstellbarkeit, andererseits aber auch eine vergleichbar hohe Benutzungsfreundlichkeit des Halterahmens ermöglicht.

### Aufgabenstellung

Die Aufgabe der Erfindung besteht darin, eine möglichst stabile Bauform für einen möglichst unaufwändig herstellbaren Halterahmen anzugeben, die einerseits einen hohen Bedienkomfort ermöglicht und die andererseits mit möglichst wenig und idealerweise ganz ohne möglicherweise von Lieferengpässen betroffene Rohstoffe wir Zink, Nickel und/oder Aluminium auskommt. Insbesondere soll die Bauform es gestatten, dass der Halterahmen, zumindest größtenteils, aus Blech gebildet werden kann.

Die Aufgabe wird durch den Gegenstand des unabhängigen Anspruchs 1 gelöst.

Ein Halterahmen dient zur Halterung mehrerer zueinander gleichartiger und/oder verschiedener Steckverbindermodule.

Die Steckverbindermodule sind in den Halterahmen in einer Einführrichtung einsetzbar.

Der Halterahmen besitzt zwei im Wesentlichen parallel zu der Einführrichtung verlaufende, einander gegenüberliegende Schmalseitenwände, sowie zwei zu den Schmalseitenwänden senkrecht angeordnete und die beiden Schmalseitenwände endseitig miteinander verbindende Längsseitenwände.

Der Begriff "im Wesentlichen parallel ... verlaufende" beinhaltet dabei, dass sich der Verlauf der Schmalseitenwände jeweils auf eine Grundfläche der jeweiligen Schmalseitenwand bezieht, von der beispielsweise ein Flansch - z. B. rechtwinklig - abgewinkelt sein kann, wobei der Flansch dann selbstverständlich nicht in der Einführrichtung verläuft.

Die beiden Längsseitenwände besitzen jeweils mehrere Rastfenster, um mit Rastnasen der Module zusammenzuwirken.

Der Halterahmen ist in zwei an den beiden Schmalseitenwänden gelenkig miteinander verbundene Halterahmenhälften geteilt, so dass jede Schmalseitenwand zumindest zwei Teile besitzt, nämlich einen ersten und einen zweiten Teil.

Die Teilung des Halterahmens in die beiden Halterahmenhälften verläuft entlang einer Längsachse parallel zu den Längsseitenwänden des Halterahmens sowie durch die Schmalseitenwände, so dass jede Halterahmenhälfte eine Längsseitenwand sowie je einen Teil je einer der beiden Schmalseitenwände besitzt.

Die gelenkige Verbindung der beiden Halterahmenhälften erlaubt einen Einführzustand und einen Haltezustand des Halterahmens. In dem Einführzustand sind die Halterahmenhälften derart um die Längsachse zueinander verschwenkt, dass ein oder mehrere Steckverbindermodule zwischen die beiden Längsseitenwände einführbar sind.

In dem Haltezustand sind die Halterahmenhälften wiederum derart gegenüber dem Einführzustand verschwenkt, dass die Rastnasen der eingesetzten Steckverbindermodule in die Rastfenster der Längsseitenwände eingreifen und so eine formschlüssige Verbindung mit dem Halterahmen aufweisen.

Der Halterahmen besitzt zumindest ein Federelement, das zu einer lösbaren Fixierung der Halterahmenhälften in dem Einführzustand und dem Haltezustand ausgestaltet ist, wobei wenigstens zur Lösung der Fixierung und/oder zu einem Wechsel zwischen Einführzustand und Haltezustand eine Rückstellkraft des Federelements zu überwinden ist.

Das mindestens eine Federelement besitzt mit dem jeweils ersten Teil der jeweiligen Schmalseitenwand zumindest eine gemeinsame Verrastung.

Das Federelement ist im Wesentlichen flächig ausgeführt und mit seiner im Wesentlichen flächigen Form parallel zu der jeweiligen Schmalseitenwand an dem zweiten Teil dieser Schmalseitenwand angeordnet und befestigt.

Vorteilhafte Ausgestaltungen der Erfindung sind in den Unteransprüchen und der folgenden Beschreibung angegeben.

Die Federwirkung des Federelements Federwirkung kann dann rechtwinklig zu seiner Fläche ausgerichtet sein, d. h. das Federelement kann sich rechtwinklig zu seiner flächigen Form reversibel verformen.

Die besagte Befestigung des mindestens einen Federelements an dem jeweils zweiten Teil der jeweiligen Schmalseitenwand kann bevorzugt durch Schweißen, insbesondere durch Punktschweißen, erfolgen. Mit anderen Worten kann das Federelement an dem jeweils zweiten Teil der jeweiligen Schmalseitenwand verschweißt sein, insbesondere durch Punktschweißen.

Das mindestens eine Federelement kann bevorzugt von außen an dem jeweils zweiten Teil der jeweiligen Schmalseitenwand befestigt sein. Dies ist zum einen aus Platzgründen vorteilhaft, weil so durch das Federelement kein Raum innerhalb des Halterahmens beansprucht wird. Zum anderen lässt sich der Halterahmen auf diese Weise auch leichter herstellen, weil die Außenseite der jeweiligen Schmalseitenwand leichter zugänglich ist.

Bevorzugt besteht jede der beiden Halterahmenhälften zumindest teilweise, insbesondere zumindest größtenteils und idealerweise sogar vollständig aus Blech, insbesondere aus Stahlblech, insbesondere aus bevorzugt rostfreiem Edelstahl. Beispielsweise können die beiden Längs- und Schmalseitenwände einteilig aus solchem Blech gebildet sein. Insbesondere sind die beiden Rahmenhälften aus dem gleichen Blech gebildet, besitzen also die gleiche Stärke. Jede Rahmenhälfte kann einstückig ausgeführt sein. Insbesondere handelt es sich bei jeder der beiden Rahmenhälften um ein Stanzbiegeteil. Dann können die jeweiligen Teile der Schmalseitenwände zusammen mit der jeweiligen Längsseitenwand einteilig ausgestanzt und rechtwinklig davon abgebogen sein.

Auch das mindestens eine Federelement besteht bevorzugt aus Blech, nämlich aus einem federelastischen Blech, insbesondere aus Stahlblech, insbesondere aus bevorzugt rostfreiem Federstahl. Weiterhin erschließt sich dem Fachmann bereits aus dem Begriff "Federelement", dass dieses Federelement elastische Eigenschaften besitzt.

In einer bevorzugten Ausführungsform kann es sich bei dem Federelement um eine Blattfeder handeln.

In einer bevorzugten Ausgestaltung kann der Halterahmen genau zwei Federelemente besitzen, nämlich eines an jeder seiner beiden einander gegenüberliegenden, geteilten Schmalseitenwände. Dies hat den leicht erkennbaren Vorteil, dass bei einem vergleichsweise geringen Herstellungsaufwand eine verhältnismäßig gute Kraftverteilung über den gesamten Halterahmen gewährleistet ist.

Mehr als zwei Federelemente zu verwenden, ist zwar möglich, würde aber keinen dem Aufwand entsprechenden höheren Mehrwert bringen, da dann an zumindest einer Schmalseitenwand mehrere Federelemente befestigt werden müssten, ohne dass dadurch eine besondere Funktionalität ermöglicht wird.

Lediglich ein einziges Federelement - demzufolge selbstverständlich an nur einer der beiden Schmalseitenwände - zu verwenden wäre zwar ebenfalls möglich, könnte aber zumindest bei der Betätigung zu einer stark unsymmetrischen Kraftverteilung über die Längsachse des Halterhamens führen, möglicherweise mit negativen Folgeeffekten, wie ein Verkanten der beiden Rahmenhälften gegeneinander bei der Betätigung, o. ä.

Ein besonderer Vorteil der Erfindung besteht darin, dass der Halterahmen in der vorgenannten Bauform vollständig oder zumindest nahezu vollständig aus Blech herstellbar ist. Dies ist besonders vorteilhaft, weil dadurch auch in Kriesenzeiten die Verwendung von Lieferengpässen betroffener Rohstoffe wir Zink, Nickel und/oder Aluminium vermieden werden kann, ohne auf den Bedienkomfort moderner Halterahmen zu verzichten.

Ein weiterer besonderer Vorteil besteht darin, dass die Stärke des Materials, insbesondere des Blechs, der beiden Rahmenhälften unabhängig von der Materialstärke, insbesondere Blechstärke, des Federelements gewählt werden kann. Dadurch ist bei der Konstruktion die Bedienkraft völlig unabhängig von der Stabilität des Halterahmens einstellbar, insbesondere wenn der Halterahmen aus Blech gefertigt ist.

Ein weiterer zusätzlicher Vorteil besteht nämlich in der komfortablen Handhabung bei der Bestückung des Halterahmens mit Steckverbindermodulen. So kann der Halterahmen zunächst in seinem Einführzustand (d. h. "aufgeklappt") in einer definierten Rastposition bestückt werden, wobei die Rastnasen der Steckverbindermodule sich aufgrund des definierten Einführzustands automatisch auf der Höhe der Rastfenster befinden. Beim händischen "Zuklappen" muss eine Kraft zur Überwindung der Verrastung aufgebracht werden. Dabei befinden sich die Steckverbindermodule also bereits in ihrer optimalen Relativposition zu den Rastfenstern und sind im Haltezustand erneut in einer weiteren definierten Rastposition (d. h. "zugeklappt") darin gehalten, ohne unbeabsichtigt herausfallen zu können o. ä. Allerdings ist auch dieser Haltezustand nicht sehr stabil, sondern stellt lediglich einen Vormontagezustand dar, der es jedoch verhindert, dass die Steckverbindermodule ungewollt herausfallen.

In einem nächsten Schritt wird der Halterahmen dann in ein Steckverbindergehäuse und/oder auf einer Fläche o. ä. fest angeschraubt. Dadurch werden seine beiden, bereits parallel zueinander ausgerichteten Längsseitenwände in dieser Relativposition endgültig zueinander fixiert und die Steckverbindermodule sind endgültig sicher verschraubt im Halterahmen gehalten. Das Anschrauben kann bevorzugt dadurch ermöglicht werden, dass jede Schmalseitenwand nicht nur eine Grundfläche, sondern auch einen von dieser Grundfläche insbesondere rechtwinklig abgewinkelten Teilflansch mit je einer Durchgangsöffnung als Schraubdurchlass besitzt. Durch diese Schraubdurchlässe kann der Halterahmen im Steckverbindergehäuse/ an der Gerätewand, etc. mit Schrauben festgeschraubt werden. Das Anschrauben des Halterahmens hat also eine Doppelfunktion, nämlich zum einen die Befestigung des Halterahmens selbst und zum anderen die endgültige Fixierung der parallel zueinander ausgerichteten Seitenteile relativ zueinander und damit die endgültige und äußerst stabile Fixierung der aufgenommenen Steckverbindermodule im Halterahmen.

In einer weiteren bevorzugten Ausgestaltung kann das mindestens eine Federelement alternativ oder ergänzend zum besagten Schweißen, insbesondere zum Punktschweißen, auch durch Verklemmen, Stemmen, Prägen, Verrasten, Verquetschen, Kleben, Löten, Schrauben und/oder Nieten am jeweiligen zweiten Teil der Schmalseitenwand befestigt sein und/oder eine formschlüssige, kraftschlüssige und/oder stoffschlüssige Verbindung mit dem zweiten Teil des jeweiligen Schmalseitenwand aufweisen. Die Befestigungsmöglichkeiten sind vielfältig. Beispielsweise kann das Federelement um eine Kante des vorgenannten Teils der Schmalseitenwand gebogen und beidseitig daran verrastet und/oder verpresst, verklemmt oder anderweitig daran fixiert werden. Dies sorgt beispielsweise für eine besonders starke und widerstandsfähige Befestigung. Es kann auch eine Kombination aus herumbiegen und verrasten oder irgendeine andere Kombination der vorgenannten Befestigungsmethoden verwendet werden.

In einer weiteren Ausgestaltung kann das Federelement eine längliche Form mit einem ersten Ende und einem dem ersten Ende gegenüberliegenden zweiten Ende besitzen. An seinem zweiten Ende kann das Federelement einen Befestigungsabschnitt besitzen, mit dem es in vorgenannter Form am zweiten Teil der jeweiligen Schmalseitenwand befestigt sein kann. An seinem ersten Ende kann das Federelement einen Rastabschnitt, aufweisend ein Rastmittel, besitzen und der erste Teil der jeweiligen Schmalseitenwand kann zumindest ein erstes Gegenrastmittel besitzen.

Insbesondere kann der zweite Teil der jeweiligen Schmalseitenwand zudem auch noch ein zweites Gegenrastmittel besitzen. Dies hat den Vorteil, dass das Rastmittel des Federelements in dem besagten Haltezustand des Halterahmens am ersten Gegenrastmittel verrastet sein kann und somit einen ersten Rastzustand erzeugt. Des Weiteren kann das Rastmittel des Federelements im besagten Einführzustand des Halterahmens an dem zweiten Gegenrastmittel verrastet sein und somit einen zweiten Rastzustand bilden. Der Begriff "Rastzustand" bedeutet in diesem Zusammenhang, dass wenigstens zur Lösung der jeweiligen Verrastung und/oder zu einem Wechsel zwischen dem ersten Rastzustand, nämlich dem Haltezustand, und dem zweiten Rastzustand, nämlich dem Einführzustand, eine Rückstellkraft des Federelements zu überwinden ist.

Der erste Teil der jeweiligen Schmalseitenwand kann dazu eingerichtet sein, zur Erzeugung des Haltezustands mittels seinem ersten Gegenrastmittel am Rastmittel des Federelements zu verrasten, sowie zur Erzeugung des Einführzustands mittels seinem zweiten Gegenrastmittel am Rastmittel des Federelements zu verrasten.

Bei dem Rastmittel des Federelements kann es sich um eine Verprägung handeln. Das Rastmittel kann dann eine nach außen gewölbte, runde oder zumindest abgerundete Oberfläche als Angriffsfläche besitzen, welche vorteilhafterweise in Richtung des Rahmeninneren weisen kann. Dies ist besonders vorteilhaft, weil so am Rastmittel eine Angriffsschräge existiert, über welche das Federelement senkrecht zur Schwenkbewegung der jeweiligen Schmalseitenwand spannbar ist.

In einer bevorzugten Ausgestaltung kann es sich bei dem ersten Gegenrastmittel um eine Ausnehmung der nach Außen gerichteten Oberfläche des ersten Teils der jeweiligen Schmalseitenwand, oder gar um eine Durchgangsöffnung handeln, wobei das erste Rastmittel im ersten Teil der jeweiligen Schmalseitenwand angeordnet, also von Material der ersten Schmalseitenwand umgeben ist. Die Durchgangsöffnung kann beispielsweise durch Bohren oder Stanzen entstehen.

In einer bevorzugten Ausgestaltung kann es ich bei dem zweiten Gegenrastmittel um eine Rastkontur, insbesondere um eine konkave Außenkontur, nämlich eine Kontur des Randes des ersten Teils der jeweiligen Schmalseitenwand handeln. Dieses zweite Gegenrastmittel kann bevorzugt in einer äußeren Ecke des ersten Teils der Schmalseitenwand angeordnet sein.

Umgekehrt kann in einer anderen Ausführung auch eine Durchgangsöffnung im Rastabschnitt des Federelements existieren und der zweite Teil der jeweiligen Schmalseitenwand kann eine nach außen gerichtete Prägung mit der abgerundeten Angriffsfläche aufweisen. Allerdings ist diese Variante, zumindest wenn der Halterahmen aus Blech gebildet ist, in der Regel schwieriger herstellbar.

Ein Vorteil dieser Bauform besteht darin, dass der Halterahmen im Ganzen möglichst stabil und nur das Federelement besonders federelastisch ausgeführt ist.

Dazu kann das Blech, aus dem die beiden Längs- und Schmalseitenwände, also die beiden Halterahmenhälften, gebildet sind, eine Materialstärke von 1 bis 2 mm, bevorzugt 1,25 bis 1,75, also z. B. von 1,5 mm besitzen, um die Stabilität des Halterahmens zu gewährleisten.

Das Blech, aus dem das Federelement gebildet ist, kann dagegen eine Materialstärke von 0,1 bis 0,4; bevorzugt 0,2 bis 0,3 mm, also z. B. 0,25 mm aufweisen, um die nötige Elastizität des Federelements zu ermöglichen.

Die vorgenannte Bauform ist also besonders vorteilhaft, weil durch sie bei der Konstruktion die Elastizität des Federelements unabhängig von den Stabilitätsanforderungen an die beiden Halterahmenhälften einstellbar ist.

In einer bevorzugten Ausgestaltung handelt es sich bei den beiden Längsseitenwänden um eine erste und um eine zweite Längsseitenwand, wobei sich die Rastfenster der ersten Längsseitenwand von den Rastfenstern der zweiten Längsseitenwand unterscheiden, um mit zwei unterschiedlichen Rastnasen des jeweiligen Steckverbindermoduls polarisierend zusammenzuwirken, um so die Polarisierung des Steckverbindermoduls innerhalb des Halterahmens festzulegen.

Insbesondere können die Rastfenster eine im Wesentlichen rechteckige Form besitzen und die Rastfenster der ersten Längsseitenwand können sich von den Rastfenstern der zweiten Längsseitenwand in der ihrer längs der jeweiligen Längsseitenwand verlaufenden Länge unterscheiden.

Als zur Erfindung gehörig offenbart ist hiermit zudem auch ein System aus dem vorgenannten Halterahmen und mehreren darin eingesetzten oder zumindest einsetzbaren Steckverbindermodulen.

Die Steckverbindermodule können im Wesentlichen quaderförmig ausgeführt sein. Die Steckverbindermodule können z. B. zwei einander gegenüberliegende Breitseitenflächen und rechtwinklig dazu zwei einander gegenüberliegenden Schmalseitenflächen, nämlich eine erste Schmalseitenfläche und eine zweite Schmalseitenfläche, besitzen.

Rechtwinklig zu den Breit- und Schmalseitenflächen können die Steckverbindermodule eine Kabelanschlussseite und der Kabelanschlussseite gegenüberliegend eine Steckseite aufweisen. An jeder der beiden Schmalseitenflächen kann je eine Rastnase angeformt sein, nämlich eine erste Rastnase an der ersten Schmalseitenfläche und eine zweite Rastnase an der zweiten Schmalseitenfläche. Die ersten und die zweiten Rastnasen können sich voneinander unterscheiden, nämlich z. B. unterschiedliche Längen besitzen, welche im eingebauten Zustand parallel zu der Längsachse des Halterahmens verlaufen und mit den Längen der jeweiligen Rastfenster korrespondieren. Die ersten Rastnasen können dabei mit den Rastfenstern der ersten Längsseitenwand des Halterahmens korrespondieren und die zweiten Rastnasen können mit den Rastfenstern der zweiten Längsseitenwand des Halterahmens korrespondieren. Beispielsweise können die ersten Rastnasen kürzer sein als die zweiten Rastnasen und die Rastfenster der ersten Längsseitenwand können kürzer sein als die Rastfenster der zweiten Schmalseitenwand, so dass die zweiten Rastnasen nicht in die Rastfenster der ersten Längsseitenwand passen. Dadurch kann vermieden werden, dass die Steckverbindermodule falsch polarisiert, d. h. um eine in Einführrichtung, und damit üblicherweise auch in Steckrichtung, verlaufende Drehachse um 180° gedreht, in den Halterahmen einsetzbar sind. Umgekehrt formuliert ist somit sichergestellt, dass die Steckverbindermodule ausschließlich in korrekter Polarisation in den Halterahmen eingesetzt werden.

### Ausführungsbeispiel

Ein Ausführungsbeispiel der Erfindung ist in den Zeichnungen dargestellt und wird im Folgenden näher erläutert. Es zeigen:
- Fig. 1a: einen Halterahmen im Haltezustand in einer schrägen Außenansicht aus steckseitiger Perspektive;
- Fig. 1b: den Halterahmen mit Blick auf eine Außenseite einer zweite Schmalseitenwand im Haltezustand;
- Fig. 1c: den Halterahmen mit Blick auf die Außenseite der zweiten Schmalseitenwand im Einführzustand;
- Fig. 2a: einen Bereich des Halterahmens in Innenansicht mit Blick auf eine Innenseite der zweiten Schmalseitenwand im Einführzustand;
- Fig. 2b: einen Bereich des Halterahmens in Innenansicht mit Blick auf eine Innenseite der zweiten Schmalseitenwand im Haltezustand;
- Fig. 3a: den Bereich des Halterahmens aus kabelanschlussseitiger Blickrichtung auf die zweite Schmalseitenwand im Haltezustand;
- Fig. 3b: Halterahmen im Haltezustand in einer schrägen Ansicht aus kabelanschlussseitiger Perspektive;
- Fig. 4a, b: ein Steckverbindermodul aus zwei verschiedenen Ansichten.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Fig. 1a zeigt einen Halterahmen in einer schrägen Außenansicht aus einem leicht steckseitigen Blickwinkel, d. h. in der Zeichnung von "schräg oben". In der Zeichnung ist also oben die Steckseite und unten die Kabelanschlussseite des Halterahmens dargestellt. Die Einführrichtung E zeigt von unten nach oben, also in diejenige Richtung, in der mehrere gleiche und/oder auch verschiedene Steckverbindermodule (ein Beispiel für ein Steckverbindermodul 6 ist in der Fig. 4a und 4b dargestellt) in den Halterahmen einsetzbar sind, wenn er sich in seinem ("aufgeklappten") Einführzustand befindet. Der Halterahmen befindet sich in dieser Darstellung jedoch in seinem Haltezustand.

In der Zeichnung verläuft die Einführrichtung E von unten nach oben. Die Module 6 sind also grundsätzlich kabelanschlussseitig in den Halterahmen einsetzbar, sobald er in seinen Einführzustand geschwenkt wird.

Der Halterahmen besitzt zwei im Wesentlichen parallel zu der Einführrichtung E verlaufende, einander gegenüberliegende Schmalseitenwände 3, 4, sowie zwei zu den Schmalseitenwänden 3, 4 senkrecht angeordnete und die beiden Schmalseitenwände 3, 4 endseitig miteinander verbindende Längsseitenwände 1, 2. In dem hier dargestellten Haltezustand sind die beiden Längsseitenwände 1, 2 parallel zueinander ausgerichtet.

Der Begriff "im Wesentlichen" bedeutet dabei, dass sich der Verlauf der Schmalseitenwände 3, 4 auf ihre in der Zeichnung senkrecht verlaufenden Grundfläche - in diesem Fall ist diese Grundfläche je zwei Teilgrundflächen 316, 326, 416, 426 aufgeteilt - bezieht, von der je ein Flansch - d. h. in diesem Fall analog dazu je zwei Teilflansche 314, 324, 414, 424 - rechtwinklig abgewinkelt sind. Die Schmalseitenwände 3, 4 verlaufen in Einführrichtung E, da ihre jeweiligen Grundflächen, also ihre beiden Teilgrundflächen 316, 326, 416, 426, in der Einführrichtung verlaufen. Die Ausrichtung des jeweiligen Flansches, also die Ausrichtung der jeweiligen beiden Teilflansche 314, 324, 414, 424, ist für den Verlauf der Schmalseitenwände nicht maßgeblich.

Die beiden Längsseitenwände 1, 2 besitzen jeweils mehrere Rastfenster 10, 20 um mit Rastnasen 610, 620 der Steckverbindermodule 6 (vergl. Fig. 4a, b) zusammenzuwirken, und diese im Haltezustand formschlüssig aufzunehmen.

Der Halterahmen ist in zwei an den beiden Schmalseitenwänden 3, 4 gelenkig miteinander verbundene Halterahmenhälften H1, H2 geteilt, so dass jede Schmalseitenwand 3, 4 zwei Teile besitzt, nämlich je einen ersten 31, 41 und je einen zweiten 32, 42 Teil. Der jeweils erste Teil 31, 41 besitzt die jeweils erste Teilgrundfläche 316, 416 und den jeweils ersten Teilflansch 314, 414. Der jeweils zweite Teil besitzt die jeweils zweite Teilgrundfläche 326, 426 und den jeweils zweiten Teilflansch 324, 424.

Die Teilung des Halterahmens in die beiden Halterahmenhälften H1, H2 verläuft im Wesentlichen entlang einer gestrichelt eingezeichneten Längsachse A parallel zu den Längsseitenwänden 1, 2 des Halterahmens sowie auch zumindest teilweise senkrecht zur Längsachse A gelenkbildend durch die Schmalseitenwände 3, 4, so dass jede Halterahmenhälfte H1, H2 je eine Längsseitenwand 1, 2 sowie je einen Teil 31, 41, 32, 42 je einer der beiden Schmalseitenwände 3, 4 besitzt. Genauer gesagt, besitzt die erste Halterahmenhälfte H1 die erste Längsseitenwand 1, den ersten Teil 31 der ersten Schmalseitenwand 3 und den ersten Teil 41 der zweiten Schmalseitenwand 4. Die zweite Halterahmenhälfte H2 besitzt die zweite Längsseitenwand 2, den zweiten Teil 32 der ersten Schmalseitenwand 3 und den zweiten Teil 42 der zweiten Schmalseitenwand 4. Die beiden Teile 31, 32 der ersten Schmalseitenwand 3 und die beiden Teile 41, 42 der zweiten Schmalseitenwand 4 sind miteinander gelenkig, nämlich um die durch je einen Schwenkkopf 310, 410 des jeweils ersten Teils 31, 41 verlaufende Längsachse A schwenkbar miteinander verbunden.

Die erste Halterahmenhälfte H1 ist einteilig ausgeführt und aus Blech gebildet, nämlich als Stanzbiegeteil. Auch die zweite Halterahmenhälfte H2 ist einteilig ausgeführt und aus Blech gebildet, nämlich ebenfalls als Stanzbiegeteil.

Die erste Halterahmenhälfte H1 und die zweite Halterahmenhälfte H2 bestehen aus demselben Material und besitzen zudem dieselbe Stärke und sind insbesondere aus dem gleichen Blech gebildet.

Die Fig. 1b zeigt den Halterahmen mit Blick auf eine Außenseite einer zweite Schmalseitenwand 4 im Haltezustand und die Fig. 1c zeigt den Halterahmen mit der dagegen verschwenkten zweiten Halterahmenhälfte H2 im Einführzustand.

Die Fig. 2a zeigt einen Bereich des Halterahmens in Innenansicht mit Blick auf eine Innenseite der zweiten Schmalseitenwand 4 im Ein-führzustand und die Fig. 2b mit der dagegen verschwenkten zweiten Halterahmenhälfte H2 im Haltezustand.

Wie in den Fig. 2a und 2b besonders gut zu sehen ist, verläuft die Trennung zwischen dem jeweils ersten 31, 41 und dem zweiten 32, 42 Teil der jeweiligen Schmalseitenwand 3, 4 (hier exemplarisch nur die zweite Schmalseitenwand 4 gezeigt) puzzleteilförmig. Dadurch ist in jeder Schmalseitenwand 3, 4 ein Gelenk gebildet, welches ein erstes Gelenkteil 413 aufweist, das den Schwenkkopf 410 besitzt, und weiterhin ein zweites Gelenkteil 423 aufweist, das durch eine Gelenkausnehmung 423 mit einer Schwenkkopfaufnahme 420 gebildet ist und in dem das erste Gelenkteil 413 um den Schwenkkopf 410 schwenkbar angeordnet ist. Die der zweiten Schmalseitenwand 4 gegenüberliegende erste Schmalseitenwand 3 ist spiegelsymmetrisch zur zweiten Schmalseitenwand 4 ausgeführt.

Die gelenkige Verbindung der beiden Halterahmenhälften H1, H2 erlaubt einen in der Fig. 1b und Fig. 2b gezeigten Haltezustand des Halterahmens sowie einen in den Fig. 1c und Fig. 2a gezeigten, gegenüber dem Haltezustand verschwenkten Einführzustand. Im Einführzustand sind die Halterahmenhälften H1, H2 derart gegeneinander verschwenkt, dass ein oder mehrere Steckverbindermodule 6 zwischen die beiden Längsseitenwände 1, 2 in der Einführrichtung E (also in der Zeichnung "von unten") einführbar sind. \

In dem Haltezustand sind die Halterahmenhälften H1, H2 wiederum derart gegenüber dem Einführzustand verschwenkt, dass die Rastnasen 610, 620 der eingesetzten Steckverbindermodule 6 (vergl. Fig 4 a, b) in die Rastfenster 10, 20 der dadurch parallel gestellten, jeweiligen Längsseitenwände 1, 2 eingreifen. Dadurch besitzen die eingeführten Steckverbindermodule 6 eine formschlüssige Verbindung mit dem Halterahmen und sind dadurch im Haltezustand darin gehalten.

Der Halterahmen besitzt zwei Federelemente 5, nämlich je ein Federelement 5 außenseitig an jeder der beiden Schmalseitenwände 3, 4. Von den beiden Federelementen 5 ist in der Zeichnung jedoch nur das an der zweiten Schmalseitenwand 4 angebrachte Federelement 5 vollständig zu sehen, da das andere Federelement 5 zumindest weitgehend vom Halterahmen verdeckt ist. Die Federelemente 5 dienen einer lösbaren Fixierung der beiden Halterahmenhälften H1, H2 in den beiden Schwenkpositionen relativ zueinander, nämlich sowohl in dem Einführzustand als auch in dem Haltezustand. Wenigstens zur Lösung einer der Fixierungen und/oder zu einem Wechsel zwischen dem Einführzustand und dem Haltezustand ist eine Rückstellkraft der Federelements 5 zu überwinden. Dabei biegt sich das in Form einer Blattfeder im Wesentlichen flächig ausgeführte Federelement 5 zunächst nach Außen, d.h. sein Rastabschnitt 51 biegt sich zunächst vom ersten Teil 31, 41 der jeweiligen Schmalseitenwand 3, 4 unter Aufbringung einer spannenden Federkraft weg, um dann bei der erneuten Verrastung durch die Rückstellkraft des Federelements 5 in seine jeweilige Rastposition zurückzufedern.

Zu diesem Zweck besitzt jedes Federelement 5 mit dem jeweils ersten Teil 31, 41 der jeweiligen Schmalseitenwand 3, 4 eine gemeinsame Verrastung. Dazu besitzt das Federelement ein Rastmittel, das als Rastprägung 50 ausgeführt ist, und der jeweils erste Teil 31, 41 jeder Schmalseitenwand 3, 4 besitzt als erstes Gegenrastmittel 40 eine Durchgangsöffnung sowie zudem als zweites Gegenrastmittel 45 an seiner Außenkante eine konkave Rastkontur. Diese sind in der Zeichnung zwar nur an der zweiten Schmalseitenwand 4 gezeigt, jedoch an der ersten Schmalseitenwand 3 aufgrund deren besagter Spiegelsymmetrie identisch vorhanden. In der Fig. 2a ist besonders gut zu sehen, wie die Rastprägung 50 des Federelements 5 an der Ratskontur 45 des ersten Teils 41 der zweiten Schmalseitenwand 4 verrastet.

Das durch Prägung hergestellte Rastmittel 50 des Federelements 5 besitzt eine abgerundete Form, so dass am Rastmittel 50 eine Angriffsschräge existiert, über welche das Federelement 5 senkrecht zur Schwenkbewegung der jeweiligen Schmalseitenwand 3, 4 spannbar ist.

Weiterhin besitzt jedes Federelement 5 einen Befestigungsabschnitt 52, mit dem es von außen an dem jeweils zweiten Teil 32, 42 je einer Schmalseitenwand 3, 4 befestigt, nämlich im vorliegenden Beispiel mittels Punktschweißen verschweißt, ist.

Das Federelement 5 ist einstückig ausgeführt, besteht aus Blech und kann als Stanzbiegeteil preisgünstig hergestellt werden.

Wie bereits erwähnt, besitzt jeder Teil 31, 32, 41, 42 jeder Schmalseitenwand 3, 4 den jeweiligen Teilflansch 314, 324, 414, 424 mit je einer Durchgangsöffnung 318, 328, 418, 428 als Schraubdurchlass zum Einbau des Halterahmens in ein Steckverbindergehäuse oder zum Anbau an einen Wanddurchbruch einer Gerätewand o. ä., nämlich durch das Anschrauben der Teilflansche 314, 324, 414, 424 in einer Ebene, also an einer Wandfläche oder zumindest an in einer Fläche liegenden Elementen, z. B. im Inneren eines Steckverbindergehäuses. Dadurch werden seine beiden, bereits parallel zueinander ausgerichteten Längsseitenwände 1, 2 in dieser Relativposition zueinander endgültig fixiert und die zuvor eingefügten Steckverbindermodule 6 sind endgültig sicher im Halterahmen gehalten.

Der Teilflansch 314, 414 der jeweils ersten Teile 31, 41 der Schmalseitenwände 3, 4 besitzt einen in Richtung der Kabelanschlussseite (also in der Zeichnung nach unten) abgewinkelten Abschnitt 315, 415 (in den Fig. 1 a, b, c besonders gut zu sehen), um die Halterahmenhälften H1, H2 auch im Einführzustand in Richtung der Längsachse A aneinander zu halten.

Zudem ist an einem Teil 32, 42 jeder Schmalseitenwand 3, 4 ein PE("Protective Earth")-Element 8, 8' mit einem Kabelanschlussbereich 84 und einem PE-Steckbereich 80, 81 angebracht (vergl. Fig. 1a) und dadurch elektrisch leitend mit den beiden Halterahmenhälften H1, H2 verbunden. Der Steckbereich des PE-Elements 8' der ersten Schmalseitenwand 3 ist als PE-Kontaktstift 81 ausgeführt und der Steckbereich des PE-Elements 8 der zweiten Schmalseitenwand 4 ist als PE-Kontaktbuchse 80 ausgeführt.

In der Fig. 3a ist der zuvor gezeigte Bereich des Halterahmens aus der Einführrichtung (d. h. in der vorangegangenen Darstellung "von unten") gezeigt.

Aus dieser Perspektive ist das Verhältnis der Materialstärken gut zu erkennen. Das Material des Federelements 5, d. h. das Blech aus dem das Federelement 5 gebildet ist, ist wesentlich dünner als das Material, also das Blech, aus dem die Halterahmenhälften H1, H2 gebildet sind.

Das Blech, aus dem die Halterahmenhälften H1, H2 gebildet sind, kann beispielsweise eine Materialstärke von zwischen 1 und 2 mm besitzen. Das Blech, aus dem das Federelement gebildet ist, kann dagegen eine Materialstärke von 0,1 bis 0,4 aufweisen, um die nötige Elastizität des Federelements zu ermöglichen.

Ergänzend zeigt die Fig. 3b den Halterahmen in seinem ("geschlossenen") Haltezustand aus leicht kabelanschlussseitigem Blickwinkel (d. h. "schräg von unten").

Die Fig. 4a und 4b zeigen exemplarisch ein Steckverbindermodul 6 mit leicht schrägem Blick ("von unten") auf seinen Steckbereich. Unten in der Zeichnung ist der Steckbereich des Steckverbindermoduls 6 und oben ist der Kabelanschlussbereich des Steckverbindermoduls 6 dargestellt.

Selbstverständlich dient diese Darstellung einer Ausführung des Steckverbindermoduls 6 lediglich dem Verständnis des grundsätzlichen Aufbaus der Steckverbindermodule. Dem Fachmann ist klar, dass auch viele andere, verschiedene im Markt bekannte Steckverbindermodule verwendet werden können, welche in der Regel aber die im Folgenden beschriebenen Komponenten aufweisen:
Das Steckverbindermodul 6 besitzt eine im wesentlichen quaderförmigen Isolierkörper.

Das Steckverbindermodul 6 besitzt zwei einander gegenüberliegende Breitseitenflächen und rechtwinklig dazu zwei einander gegenüberliegenden Schmalseitenflächen 61, 62, nämlich eine erste Schmalseitenfläche 61 und eine zweite Schmalseitenfläche 62, welche rechtwinklig zur Kabelanschlussseite und zur Steckseite verlaufen. An jeder der beiden Schmalseitenflächen 61, 62 ist je eine Rastnase 610, 620 an den Isolierkörper angeformt, nämlich eine erste Rastnase 610 an der ersten Schmalseitenfläche 61 und eine zweite Rastnase 620 an der zweiten Schmalseitenfläche 62.

Die ersten 61 und die zweiten 62 Rastnasen unterscheiden sich voneinander, indem sie unterschiedliche Längen besitzen, wobei die Läge der Rastnasen 61, 62 rechtwinklig zur Einführrichtung, also im eingebauten Zustand parallel zu der Längsachse A des Halterahmens, gemessen wird. Die Längen der Rastnasen 610, 620 korrespondieren mit den Längen der jeweiligen Rastfenstern 10, 20 des Halterahmens (vgl. Fig. 1a). Die ersten Rastnasen 610 können dabei mit den Rastfenstern 10 der ersten Längsseitenwand 1 des Halterahmens korrespondieren und die zweiten Rastnasen 620 können mit den Rastfenstern 20 der zweiten Längsseitenwand 2 des Halterahmens korrespondieren. Die ersten Rastnasen 610 sind kürzer die zweiten Rastnasen 620 und die Rastfenster 10 der ersten Längsseitenwand sind kürzer als die Rastfenster 20 der zweiten Längsseitenwand 2, so dass die zweiten Rastnasen 620 nicht in die Rastfenster 10 der ersten Längsseitenwand 1 passen. Dadurch kann vermieden werden, dass die Steckverbindermodule falsch polarisiert, d. h. in Einführrichtung E um 180° gedreht, in den Halterahmen einsetzbar sind. Umgekehrt formuliert ist somit sichergestellt, dass die Steckverbindermodule 6 ausschließlich in korrekter Polarisation in den Halterahmen eingesetzt werden.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1, 2: Längsseitenwände
- 10, 20: Rastfenster
- 3,4: Schmalseitenwände
- 31, 32, 33, 34: Teile der Schmalseitenwände
- 314,324,414,424: Teilflansche
- 316, 326, 416, 426: Teilgrundflächen
- 315, 415: abgewinkelter Flanschabschnitt
- 310,410: Schwenkkopf
- 413, 423: erstes, zweites Gelenkteil, Gelenkausnehmung
- 40: erstes Gegenrastmittel, Rastöffnung
- 420: Schwenkkopfaufnahme
- 45: zweites Gegenrastmittel/ konkave Rastkontur
- 5: Federelement
- 50: Rastmittel, Rastprägung
- 51: Rastabschnitt
- 52: Befestigungsabschnitt
- 6: Steckverbindermodul
- 61, 62: Schmalseitenflächen
- 610, 620: Rastnasen
- 8, 8': PE-Kontakt
- 80: PE-Kontaktbuchse
- 81: PE-Kontaktstift
- 84: Kabelanschlussbereich

- A: Längsachse des Halterahmens
- H1, H2: erste, zweite Halterahmenhälfte

## Patentansprüche

1. Halterahmen zur Halterung mehrerer gleichartiger und/oder verschiedener Steckverbindermodule (6), die in den Halterahmen in einer Einführrichtung (E) einsetzbar sind, wobei der Halterahmen zwei im Wesentlichen parallel zu der Einführrichtung (E) verlaufende, einander gegenüberliegende Schmalseitenwände (3, 4), sowie zwei zu den Schmalseitenwänden (3, 4) senkrecht angeordnete und die beiden Schmalseitenwände (3, 4) endseitig miteinander verbindende Längsseitenwände (1, 2) besitzt, wobei die beiden Längsseitenwände (1, 2) jeweils mehrere Rastfenster (10, 20) besitzen, um mit Rastnasen (610, 620) der Steckverbindermodule (6) zusammenzuwirken, wobei der Halterahmen in zwei an den beiden Schmalseitenwänden (3, 4) gelenkig miteinander verbundene Halterahmenhälften (H1, H2) geteilt ist, so dass jede Schmalseitenwand (3, 4) zumindest zwei Teile besitzt, nämlich einen ersten (31, 41) und einen zweiten (32, 42) Teil, wobei die Teilung des Halterahmens in die beiden Halterahmenhälften (H1, H2) entlang einer Längsachse (A) parallel zu den Längsseitenwänden (1, 2) des Halterahmens sowie durch die Schmalseitenwände (3, 4) verläuft, so dass jede Halterahmenhälfte (H1, H2) je eine Längsseitenwand (1, 2) sowie jeweils einen Teil (31, 41, 32, 42) je einer der beiden Schmalseitenwände (3, 4) besitzt, wobei die gelenkige Verbindung der beiden Halterahmenhälften (H1, H2) einen Einführzustand und einen Haltezustand des Halterahmens erlaubt, wobei im Einführzustand die Halterahmenhälften (H1, H2) derart um die Längsachse (A) zueinander verschwenkt sind, dass ein oder mehrere Steckverbindermodule (6) zwischen die beiden Längsseitenwände (1, 2) einführbar sind, und wobei im Haltezustand die Halterahmenhälften (H1, H2) derart gegenüber dem Einführzustand verschwenkt sind, dass die Rastnasen (610, 620) der eingesetzten Steckverbindermodule (6) in die Rastfenster (10, 20) der Längsseitenwände (1, 2) eingreifen und so eine formschlüssige Verbindung mit dem Halterahmen aufweisen, wobei der Halterahmen zumindest ein Federelement (5) besitzt, das zu einer lösbaren Fixierung der Halterahmenhälften (H1, H2) sowohl in dem Einführzustand als auch in dem Haltezustand ausgestaltet ist, wobei wenigstens zur Lösung der Fixierung und/oder zu einem Wechsel zwischen dem Einführzustand und dem Haltezustand eine Rückstellkraft des mindestens einen Federelements (5) zu überwinden ist, wobei das mindestens eine Federelement (5) mit dem ersten Teil (31, 41) der jeweiligen Schmalseitenwand (3, 4) zumindest eine gemeinsame Verrastung besitzt,
**dadurch gekennzeichnet, dass** das mindestens eine Federelement (5) im Wesentlichen flächig ausgeführt und mit seiner im Wesentlichen flächigen Form parallel zu der jeweiligen Schmalseitenwand (3, 4) an dem zweiten Teil (32, 42) dieser Schmalseitenwand (3, 4) angeordnet und befestigt ist.

2. Halterahmen gemäß Anspruch 1, wobei der Halterahmen genau zwei Federelemente (5) aufweist, nämlich eines an jeder Schmalseitenwand (3, 4).

3. Halterahmen gemäß einem der vorstehenden Ansprüche,
**dadurch gekennzeichnet, dass** die beiden Halterahmenhälften (H1, H2) aus Blech gebildet sind.

4. Halterahmen gemäß Anspruch 3,
**dadurch gekennzeichnet, dass** jede der beiden Halterahmenhälften (H1, H2) einstückig ausgeführt ist.

5. Halterahmengemäß Anspruch 4,
**dadurch gekennzeichnet, dass** es sich bei jeder der beiden Halterahmenhälften (H1, H2) um ein separates Stanzbiegeteil handelt.

6. Halterahmen gemäß Anspruch 5,
**dadurch gekennzeichnet, dass** die beiden Halterahmenhälften (H1, H2) aus dem gleichen Blech gebildet sind und somit die gleiche Stärke aufweisen.

7. Halterahmen gemäß Anspruch 6,
**dadurch gekennzeichnet, dass** das Blech, aus dem die beiden Halterahmenhälften (H1, H2) gebildet sind, eine Materialstärke von 1 bis 2 mm besitzt.

8. Halterahmen gemäß einem der vorstehenden Ansprüche,
**dadurch gekennzeichnet, dass** das mindestens eine Federelement (5) mit dem jeweils zweiten Teil (32, 42) der jeweiligen Schmalseitenwand (3, 4) verschweißt ist.

9. Halterahmen gemäß Anspruch 8,
**dadurch gekennzeichnet, dass** das mindestens eine Federelement (5) mit dem jeweils zweiten Teil (32, 42) der jeweiligen Schmalseitenwand (3, 4) durch Punktschweißen verschweißt ist.

10. Halterahmen gemäß einem der vorstehenden Ansprüche,
**dadurch gekennzeichnet, dass** das mindestens eine Federelement (5) aus federelastischem Blech besteht.

11. Halterahmen gemäß Anspruch 10,
**dadurch gekennzeichnet, dass** das Blech, aus dem das Federelement (5) gebildet ist, eine Materialstärke von 0,1 bis 0,4 mm aufweist.

12. Halterahmen gemäß einem der vorstehenden Ansprüche,
**dadurch gekennzeichnet, dass** das Federelement (5) durch Stemmen, Prägen, Verrasten, Verquetschen, Kleben, Löten, Schrauben und/oder Nieten am jeweils zweiten Teil (32, 42) der jeweiligen Schmalseitenwand (3, 4) befestigt ist und/oder eine formschlüssige, kraftschlüssige und/oder stoffschlüssige Verbindung mit dem jeweils zweiten Teil (32, 42) des jeweiligen Schmalseitenwand (3, 4) aufweist.

13. Halterahmen gemäß einem der vorstehenden Ansprüche,
**dadurch gekennzeichnet, dass** das mindestens eine Federelement (5) von außen an dem zweiten Teil (32, 42) der jeweiligen Schmalseitenwand (3, 4) befestigt ist.

14. Halterahmen gemäß einem der Ansprüche 1 bis 13,
**dadurch gekennzeichnet, dass** das Federelement eine längliche Form mit einem ersten Ende und einem dem ersten Ende gegenüberliegenden zweiten Ende besitzt, wobei das Federelement (5) an seinem zweiten Ende einen Befestigungsabschnitt (52) besitzt, mit dem es am zweiten Teil (32, 42) der jeweiligen Schmalseitenwand (3, 4) befestigt ist und wobei das Federelement (5) an seinem ersten Ende einen Rastabschnitt (51) mit einem Rastmittel (50) besitzt, und wobei der erste Teil (31, 41) der jeweiligen Schmalseitenwand (3, 4) ein erstes (40) und ein zweites (45) Gegenrastmittel besitzt und dazu eingerichtet ist, zur Erzeugung des Haltezustands mit dem ersten Gegenrastmittel (40) und zur Erzeugung des Einführzustands mit dem zweiten Gegenrastmittel (45) am Rastmittel (50) des Federelements (5) zu verrasten.

15. Halterahmengemäß Anspruch 14,
**dadurch gekennzeichnet, dass** es sich bei dem Rastmittel des Federelements (5) um eine Rastprägung (50) handelt.

16. Halterahmen gemäß einem der Ansprüche 14 bis 15,
**dadurch gekennzeichnet, dass** es sich bei dem ersten Gegenrastmittel um eine als Durchgangsöffnung ausgeführte Rastöffnung (40) handelt.

17. Halterahmen gemäß einem der Ansprüche 14 bis 16,
**dadurch gekennzeichnet, dass** es sich bei dem zweiten Gegenrastmittel um eine als konkave Außenkontur ausgeführte Rastkontur (45) des zweiten Teils (32, 42) der jeweiligen Schmalseitenwand (3, 4) handelt.

18. Halterahmen gemäß einem der vorstehenden Ansprüche,
**dadurch gekennzeichnet, dass** es sich bei den beiden Längsseitenwänden (1, 2) um eine erste (1) und um eine zweite (2) Längsseitenwand handelt, wobei sich die Rastfenster (10) der ersten Längsseitenwand (1) von den Rastfenstern (20) der zweiten Längsseitenwand (2) unterscheiden, um mit zwei unterschiedlichen Rastnasen (610, 620) des jeweiligen Steckverbindermoduls (6) polarisierend zusammenzuwirken, um so die Polarisierung des Steckverbindermoduls (6) innerhalb des Halterahmens festzulegen.

19. Halterahmen gemäß Anspruch 18,
**dadurch gekennzeichnet, dass** die Rastfenster (10, 20) eine im Wesentlichen rechteckige Form besitzen und die Rastfenster (10) der ersten Längsseitenwand (1) sich von den Rastfenstern (20) der zweiten Längsseitenwand (2) in der ihrer längs der jeweiligen Längsseitenwand (1, 2) verlaufenden Länge unterscheiden.

20. System aus dem Halterahmen gemäß einem der vorstehenden Ansprüche und mehreren darin eingesetzten oder zumindest einsetzbaren, zueinander gleichartigen und/oder verschiedenen Steckverbindermodulen (6).
